# FASCICULE DE BREVET EUROPEEN

(11) **EP 4 291 494 B1**
(45) Date de publication et mention de la délivrance du brevet: **12.02.2025**
(21) Numéro de dépôt: 21852032.8
(22) Date de dépôt: 08.12.2021
(51) Int. Cl.: B65B 43/26, B31B 70/00

(54) **DISPOSITIF DE MANIPULATION MÉCANIQUE D'UN SAC SOUPLE PLACÉ DANS UN SUPPORT ET INSTALLATION LOGISTIQUE DE TRI DE COLIS COMPRENANT UN TEL DISPOSITIF**
VORRICHTUNG ZUR MECHANISCHEN HANDHABUNG EINES FLEXIBLEN BEUTELS IN EINEM HALTER UND LOGISTIKPAKETSORTIERANLAGE MIT SOLCH EINER VORRICHTUNG
DEVICE FOR THE MECHANICAL HANDLING OF A FLEXIBLE BAG PLACED IN A HOLDER, AND LOGISTICAL PARCEL SORTING INSTALLATION COMPRISING SUCH A DEVICE

(30) Priorité: 09.02.2021 FR 2101215
(43) Date de publication de la demande: 20.12.2023
(73) Titulaire: Solystic, 92227 Bagneux (FR)
(72) Inventeur: MOULLARD, Eric, 07500 Guilherand-Granges (FR); HUGUES, Damien, 26120 Upie (FR); FAIVRE, Lionel, 26000 Valence (FR)
(74) Mandataire: IP Trust
(86) Numéro de dépôt international: PCT/FR2021/052233
(87) Numéro de publication internationale: WO 2022/171933

(56) Documents cités:
- CN-U- 206 624 063
- FR-A1- 3 041 550
- JP-A- H07 100 970
- US-A1- 2015 291 296

## Description

### Domaine technique

Le domaine de l'invention est celui de la manutention de sacs souples destinés à transporter des objets comme des colis.

L'invention concerne un dispositif de manipulation mécanique d'un sac souple placé dans un support.

L'invention concerne plus particulièrement une installation logistique de tri de colis comprenant un tel dispositif.

### Technique antérieure

Les installations logistiques de tri de colis utilisent généralement des sacs souples pour le transport des colis.

Les sacs sont installés dans des supports, tels que des chariots, avec la gueule ouverte vers le haut de manière à autoriser la chute des colis dans les sacs par gravité. Chaque sac comprend également des rabats aptes à être repliés sur les parois latérales du chariot afin de stabiliser le sac dans le chariot et de conserver la gueule du sac ouverte pendant le chargement des colis.

Une fois les colis chargés, les rabats du sac sont repliés vers l'intérieur du chariot afin de faciliter la fermeture du sac par glissière.

Le support est ensuite amené vers un point d'acheminement pour permettre l'évacuation du sac chargé en colis et la mise en place d'un nouveau sac souple vide dans le chariot.

L'opération de fermeture et d'ouverture du sac, et plus particulièrement le repliement des rabats du sac, est aujourd'hui réalisée manuellement par un opérateur.

Or, si le sac est souple pour faciliter le chargement et le stockage des colis, les rabats sont lourds et difficiles à replier pour l'opérateur.

L'opération consistant à replier les rabats des sacs est donc consommatrice de temps pour les opérateurs et non conforme aux règles élémentaires d'ergonomie.

Il existe également des dispositifs de manipulation mécanique de sac avec rabat, tel que le dispositif décrit dans le document US2015/291296, ne permettant pas non plus de répondre aux problèmes précités.

### Résumé de l'invention

L'invention a donc pour objectif de remédier aux problèmes précités et concerne à ce titre un dispositif de manipulation mécanique d'un sac souple comprenant une support dans lequel est placé le sac, le sac ayant une gueule avec au moins un rabat apte à fermer ou ouvrir la gueule du sac, caractérisé en ce qu'il comprend une roue brosse montée en rotation autour d'un axe, la roue brosse comprenant des ailettes formée chacune d'une portion arquée et flexible qui s'étend depuis l'axe et d'une portion rectiligne et terminale qui prolonge la portion arquée, l'ensemble des portions rectilignes formant sensiblement une jante, et en ce que la roue brosse est agencée de telle façon que lorsqu'elle est entrainée en rotation à proximité de la gueule du sac, la force centrifuge redresse les portions arquées pour augmenter le rayon de la jante de manière à permettre le frottement des portions rectilignes contre le rabat du sac.

L'idée à la base de l'invention est d'utiliser le frottement de la surface de contact adhérente de la roue brosse pour venir replier le rabat vers l'intérieur ou l'extérieur du support. Plus particulièrement, l'idée consiste à permettre ou empêcher le frottement de la roue brosse sur le rabat du sac en faisant varier le rayon de sa jante.

Ainsi, lorsque la roue brosse est à l'arrêt, le sac et son support ne sont pas en contact avec la roue brosse.

A l'inverse, lorsque la roue brosse est en rotation, l'augmentation du rayon de la jante permettra à la roue brosse de venir frotter le rabat du sac pour le replier vers l'intérieur ou l'extérieur du support.

Grâce à cet agencement, l'entrainement en rotation de la roue brosse coordonné avec le déplacement du support en aller-retour sous la roue permet de replier spécifiquement les rabats du sac pour l'ouverture ou la fermeture du sac.

Le dispositif selon l'invention peut également présenter les particularités suivantes :
- les portions arquées s'étendant tangentiellement par rapport à l'axe;
- les portions arquées sont en polyuréthane avec un coefficient de dureté compris entre 30sh et 50sh ;

L'invention s'étend également à une installation logistique de tri de colis comprenant un dispositif selon l'invention conçu pour manipuler des sacs souples de transport de colis placés dans des supports de type chariot de tri mobiles et déplacés automatiquement par des robots navettes.

Chaque robot navette pourra être conçu pour déplacer un sac transversalement par rapport à l'axe de sorte que la roue brosse vienne frotter un rabat du sac pour le replier vers l'extérieur du support et aider à l'ouverture du sac.

Chaque robot navette pourra également être conçu pour déplacer un sac et son support longitudinalement par rapport l'axe de sorte que la roue brosse vienne frotter un rabat du sac pour le replier vers l'intérieur du support et aider à la fermeture du sac.

### Brève description des dessins

La présente invention sera mieux comprise et d'autres avantages apparaîtront à la lecture de la description détaillée de l'invention prise à titre d'exemple nullement limitative et illustrée par les dessins annexés, dans lesquels :
[Fig 1] La figure 1 est une représentation schématique d'une installation logistique de tri de colis selon l'invention ;
[Fig 2] La figure 2 est une représentation schématique d'un dispositif de manipulation mécanique d'un sac souple selon l'invention dans une cinétique d'aide à l'ouverture d'un sac souple ;
[Fig 3] La figure 3 est une représentation schématique d'un dispositif de manipulation mécanique d'un sac souple selon l'invention pour l'aide à la fermeture du sac ;
[Fig 4] La figure 4 est une représentation schématique d'une roue brosse selon l'invention lorsqu'elle est à l'arrêt en a) et lorsque elle est entraînée en rotation en b) ;

### Description détaillée

La figure 1 représente une installation logistique 1 de tri de colis 2 selon l'invention comprenant des sorties 3 de tri réparties le long d'un convoyeur 4 de tri apte à trier des colis 2 dans des sacs 6 de transport de colis. L'installation logistique 1 selon l'invention comprend également un dispositif 5 de manipulation mécanique de sacs 6 souples, ici des sacs de transport de colis, placés dans des supports 7 mobiles de type chariot de tri déplacés automatiquement par des robots navettes.

Le dispositif 5 selon l'invention est conçu pour traiter des sacs 6 disposés dans leur chariot 7 avec la gueule ici orientée vers le haut et avec au moins un rabat 6a apte à être replié vers l'extérieur ou l'intérieur du chariot 7 respectivement pour l'ouverture ou la fermeture du sac 6.

Le chariot 7 de tri comprend ici un fond, quatre parois latérales 7a et une ouverture sur le haut.

Chaque sac 6 comprend donc au moins un rabat 6a destiné à être replié sur une paroi latérale 7a du chariot 7.

Le dispositif 5 selon l'invention comprend plus particulièrement au moins une roue brosse 8, visible en figure 2 c), montées en rotation autour d'un axe 9 apte à venir frotter le rabat 6a du sac 6.

L'axe 9 sert de support pour la roue brosse 8 et se présente ici à titre d'exemple sous la forme d'une barre horizontale.

La roue brosse 8 sert ici d'organe de préhension capable de relever ou de rabaisser le rabat 6a du sac 6 d'un côté ou de l'autre d'une paroi latérale 7a du chariot 7.

Pour cela, la roue brosse 8 présente une surface de contact adhérente capable d'adhérer au rabat 6a pendant le frottement, avec par exemple un coefficient de friction d'environ 0.5.

Plus particulièrement, la roue brosse 8 comprend des ailettes 10, comme représenté sur la figure 4.

Chaque ailette 10 selon l'invention comprend une portion arquée et flexible 11 s'étendant depuis l'axe 9 et une portion rectiligne et terminale 12 qui prolonge la portion arquée 11.

A titre d'exemple, les ailettes 10 de la roue brosse 8 présenteront une largeur d'environ 50mm de manière à atteindre une surface de frottement d'environ 10cm2 avec le sac 6, surface suffisante pour permettre de replier le rabat 6a tout en évitant le contact par frottement avec d'autres rabats adjacents.

Grâce à l'agencement des ailettes 10, les portions rectilignes terminales 12 forment sensiblement une jante et les portions arquées 11 forment sensiblement des rayons de la roue.

Ainsi, lorsque la roue brosse 8 est en rotation, la force centrifuge redresse les portions arquées 11 pour augmenter le rayon de la jante selon une longueur de rayon R3, comme représenté sur la figure 4.

A l'inverse, lorsque la roue brosse 8 est à l'arrêt les portions arquées 11 sont repliées au maximum pour une longueur de rayon R2 inférieure à la longueur de rayon R3, comme visible sur la figure 4 a).

Ainsi, plus la longueur du rayon sera grande et plus l'axe pourra être décalé en hauteur afin d'éloigner la roue brosse 8 du chariot 7.

Le risque de voir la roue brosse 8 frotter le sac 6 lorsque la roue brosse 8 est à l'arrêt peut donc être aisément évité.

On comprendra également que la longueur du rayon de la jante dépend non seulement de la longueur des portions arquées 11 des ailettes 10 mais également de la vitesse de rotation de la roue brosse 8.

Dans un mode de réalisation particulier, les portions arquées 11 selon l'invention pourront être en polyuréthane avec un coefficient de dureté de 40sh (Dureté Shore) et s'étendre sur une longueur déterminée de sorte que le diamètre de la roue brosse soit d'environ 250mm lorsqu'elle est à l'arrêt et d'environ 280mm lorsqu'elle est en rotation à vitesse maximale.

Les portions arquées 11 peuvent également s'étendre tangentiellement par rapport à l'axe 9, c'est-à-dire perpendiculairement par rapport aux rayons, afin de réduire au maximum le rayon de la jante lorsque la roue brosse 8 est à l'arrêt.

Le dispositif 5 selon l'invention pourra également être équipé d'une unité de contrôle/commande 13 paramétrée pour commander le déplacement du chariot 7 et pour commander l'entrainement en rotation de la roue brosse 8 dans un sens de rotation avant et arrière.

Une cinétique d'ouverture d'un rabat 6a du sac 6 positionné à l'intérieur du chariot 7 est représentée en figure 2 et en figure 1 dans l'espace 5b de l'installation logistique 1 dédié à l'ouverture de sac 6. Dans cette cinétique, l'unité de contrôle/commande 13 est paramétrée à la fois pour commander automatiquement le déplacement d'un robot navette à vitesse constante et ainsi déplacer le chariot 7 transversalement à l'axe 9 selon la flèche F2 et pour commander la rotation de la roue brosse 8 dès que la roue brosse 8 se trouve à l'aplomb au centre de la gueule du sac 6 et jusqu'à l'aplomb de la paroi latérale 7a du chariot 7 correspondante, comme visible sur la figure 2 c).

La roue brosse 8 est ici entrainée en rotation dans un sens de rotation inverse à l'orientation des ailettes 10, ici le sens de rotation avant.

Cela aura pour effet de relever le rabat 6a du sac 6 sans risquer d'accrocher une ailette 10 avec le sac 6.

Dès que le rabat 6a se retrouve relevé au dessus d'une des parois latérales 7a du chariot 7, l'unité de contrôle/commande 13 est paramétrée pour commander la rotation de la roue brosse 8 dans l'autre sens de rotation, ici le sens de rotation arrière, afin de rabaisser le rabat 6a du sac 6 vers l'extérieur du chariot 7, comme représenté en figure 2 d).

Pour l'aide à l'ouverture de rabats 6a du sac 6, on pourra également prévoir deux roues brosses 8 latérales et une roue brosse 8 centrale sur l'axe 9, comme représenté en figure 2 c).

Les deux roues brosses 8 latérales sont agencées pour se trouver à l'aplomb des parois latérales 7a de côté du chariot 7 lors de son déplacement transversal et la roue brosse 8 centrale est agencée pour se trouver à l'aplomb de la paroi latérale 7a frontale dans le sens de déplacement du chariot 7.

Les sacs 6 chargés en colis avec les rabats 6a repliés vers l'intérieur du chariot 7 sont ensuite fermés avec la glissière puis transportés en zone d'acheminement 14, comme représenté en figure 1.

Les sacs 6 sont ensuite déchargés des chariots 7 pour être remplacés par des sacs 6a vides qui sont à leur tour transportés vers un espace 5a de l'installation logistique 1 dédié à la fermeture des sacs 6.

Un exemple de fermeture d'un rabat 6a d'un sac 6 positionné à l'intérieur d'un chariot 7 est représentée en figure 3 et en figure 1 dans l'espace 5a de l'installation logistique 1 dédié à la fermeture de sac 6.

L'unité de contrôle/commande 13 est paramétrée à la fois pour commander automatiquement le déplacement d'un robot navette à vitesse constante et ainsi déplacer le chariot 7 longitudinalement à l'axe 9 selon la flèche F1 et pour commander l'entrainement en rotation de la roue brosse 8 dès que la roue brosse 8 se trouve à l'aplomb de la paroi latérale 7a de côté du chariot 7 sur laquelle le rabat 6 est replié.

Deux axes 9 parallèles, représentés en figure 3, chacun muni de plusieurs roues brosses 8, pourront être prévus de chaque côté du chariot 7 afin de replier simultanément des rabats 6a du sac 6 sur deux parois latérales 7a opposées du chariot 7.

## Revendications

1. Dispositif (5) de manipulation mécanique d'un sac (6) souple comprenant un support (7) dans lequel est placé le sac, le sac ayant une gueule avec au moins un rabat (6a) apte à fermer ou ouvrir la gueule du sac, **caractérisé en ce qu'**il comprend une roue brosse (8) montée en rotation autour d'un axe (9), la roue brosse comprenant des ailettes (10) formée chacune d'une portion arquée et flexible (11) qui s'étend depuis l'axe et d'une portion rectiligne et terminale (12) qui prolonge la portion arquée, l'ensemble des portions rectilignes formant sensiblement une jante, et **en ce que** la roue brosse est agencée de telle façon que lorsqu'elle est entrainée en rotation à proximité de la gueule du sac, la force centrifuge redresse les portions arquées pour augmenter le rayon de la jante de manière à permettre le frottement des portions rectilignes contre le rabat du sac.

2. Dispositif selon la revendication 1, **caractérisé en ce que** les portions arquées s'étendant tangentiellement par rapport audit axe.

3. Dispositif selon l'une quelconque des revendications 1 ou 2, **caractérisé en ce que** les portions arquées sont en polyuréthane avec un coefficient de dureté compris entre 30sh et 50sh.

4. Installation logistique (1) de tri de colis, **caractérisée en ce qu'**elle comprend un dispositif selon l'une quelconque des revendications précédentes conçu pour manipuler des sacs souples de transport de colis placés dans des supports de type chariot de tri mobiles déplacés automatiquement par des robots navettes.

5. Installation logistique de tri de colis selon la revendication 4, **caractérisée en ce que** chaque robot navette est conçu pour déplacer un sac et son support transversalement audit axe de sorte que la roue brosse vienne frotter un rabat du sac pour le replier vers l'extérieur du support et aider à l'ouverture du sac.

6. Installation logistique de tri de colis selon la revendication 4, **caractérisée en ce que** chaque robot navette est conçu pour déplacer un sac et son support longitudinalement par rapport audit axe de sorte que la roue brosse vienne frotter un rabat du sac pour le replier vers l'intérieur du support et aider à la fermeture du sac.

## Patentansprüche

1. Vorrichtung (5) zum mechanischen Umgehen mit einem flexiblen Sack (6), umfassend einen Träger (7), in dem der Sack platziert wird, wobei der Sack eine Mündung mit mindestens einer Klappe (6a) besitzt, die geeignet ist, um die Mündung des Sacks zu schließen oder zu öffnen,
**dadurch gekennzeichnet, dass** sie ein Bürstenrad (8) umfasst, das um eine Achse (9) herum drehend montiert ist, das Bürstenrad umfassend Schaufeln (10), die jeweils aus einem bogenförmigen und flexiblen Abschnitt (11), der sich von der Achse erstreckt, und aus einem geradlinigen und endständigen Abschnitt (12) ausgebildet sind, der den bogenförmigen Abschnitt verlängert, wobei alle geradlinigen Abschnitte im Wesentlichen einen Rand ausbilden, und
**dadurch, dass** das Bürstenrad so angeordnet ist, dass, wenn es in der Nähe der Mündung des Sacks drehend angetrieben wird, die Zentrifugalkraft die bogenförmigen Abschnitte zum Vergrößern des Radius des Randes begradigt, um die Reibung der geradlinigen Abschnitte an der Klappe des Sacks zu ermöglichen.

2. Vorrichtung nach Anspruch 1, **dadurch gekennzeichnet, dass** sich die bogenförmigen Abschnitte tangential relativ zu der Achse erstrecken.

3. Vorrichtung nach einem der Ansprüche 1 oder 2,
**dadurch gekennzeichnet, dass** die bogenförmigen Abschnitte aus Polyurethan mit einem Härtekoeffizienten zwischen 30 sh und 50 sh sind.

4. Logistikanlage (1) zum Sortieren von Paketen,
**dadurch gekennzeichnet, dass** sie eine Vorrichtung nach einem der vorstehenden Ansprüche umfasst, die zum Umgehen mit flexiblen Pakettransportsäcken gedacht ist, die in bewegbaren Trägem einer Art Sortierwagen platziert sind, die durch Zuführroboter automatisch verschoben werden.

5. Logistikanlage zum Sortieren von Paketen nach Anspruch 4,
**dadurch gekennzeichnet, dass** jeder Zuführroboter zum Verschieben eines Sacks und seines Trägers quer zu der Achse gedacht ist, sodass das Bürstenrad an einer Klappe des Sacks zum Falten davon zu der Außenseite des Trägers und Unterstützen der Öffnung des Sacks reibt.

6. Logistikanlage zum Sortieren von Paketen nach Anspruch 4,
**dadurch gekennzeichnet, dass** jeder Zuführroboter zum Verschieben eines Sacks und seines Trägers in Längsrichtung relativ zu dieser Achse gedacht ist, sodass das Bürstenrad an einer Klappe des Sacks zum Falten davon zu der Innenseite des Trägers und Unterstützen des Schließens des Sacks gedacht ist.

## Claims

1. Device (5) for the mechanical handling of a flexible bag (6), comprising a holder (7) in which the bag is placed, the bag having a mouth with at least one flap (6a) that can close or open the mouth of the bag, **characterized in that** it comprises a brush wheel (8) that is mounted in rotation about a shaft (9), the brush wheel comprising fins (10) each consisting of a curved flexible portion (11) which extends from the shaft, and a straight end portion (12) which extends in continuation of the curved portion, the set of straight portions substantially forming a rim, and **in that** the brush wheel is arranged in such a way that, when it is rotated close to the mouth of the bag, the centrifugal force straightens the curved portions, thus increasing the radius of the rim in order to allow the straight portions to rub against the flap of the bag.

2. Device according to claim 1, **characterized in that** the curved portions extend tangentially with respect to said shaft.

3. Device according to any one of claims 1 or 2, **characterized in that** the curved portions are made of polyurethane with a hardness coefficient of between 30sh and 50sh.

4. Logistical parcel sorting installation (1), **characterized in that** it comprises a device according to any one of the preceding claims, designed for the handling of flexible bags for transporting parcels placed in holders of the mobile sorting carriage type, which are moved automatically by shuttle robots.

5. Logistical parcel sorting installation according to claim 4,
**characterized in that** each shuttle robot is designed to move a bag and its holder transversely to said shaft so that the brush wheel rubs against a flap of the bag in order to fold it toward the outside of the holder and to assist with opening the bag.

6. Logistical parcel sorting installation according to claim 4,
**characterized in that** each shuttle robot is designed to move a bag and its holder longitudinally with respect to said shaft so that the brush wheel rubs against a flap of the bag in order to fold it toward the inside of the holder and to assist with closing the bag.
